# EUROPÄISCHE PATENTSCHRIFT

(11) **EP 0 126 346 B1**
(45) Veröffentlichungstag und Bekanntmachung des Hinweises auf die Patenterteilung: **06.05.1987**
(21) Anmeldenummer: 84104935.6
(22) Anmeldetag: 02.05.1984
(51) Int. Cl.: F17C 5/00, F25B 41/00, F25B 39/02, F25B 43/00, F17C 13/00

(54) **Vorrichtung zur Aufteilung eines strömenden Flüssigkeits-Gas-Gemisches in mehrere Teilströme**
Apparatus for dividing a stream of a liquid-gas mixture into a multitude of partial streams
Dispositif pour diviser un courant d'un mélange liquide-gaz en plusieurs courants partiels

(30) Priorität: 18.05.1983 DE 3318155
(43) Veröffentlichungstag der Anmeldung: 28.11.1984
(73) Patentinhaber: KÜBA Kühlerfabrik Heinrich W. Schmitz GmbH, 82065 Baierbrunn (DE)
(72) Erfinder: Schmitz, Uwe, Dipl.-Ing., D-8000 München 71 (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

## Beschreibung

Die Erfindung betrifft eine Vorrichtung zur Aufteilung eines strömenden Flüssigkeits-Gas-Gemisches in mehrere Teilströme mit vorgebbaren Verhältnissen von Flüssigkeits- zu Gasmassenstrom, bestehend aus einer einen Flüssigkeits-und einen Gasbereich aufweisenden Trennraumanordnung mit zumindest einer Zuführleitung für das Gemisch und mehreren, Mündungen im Gas-und/oder Flüssigkeitsbereich aufweisenden Abführleitungen zur Bildung von aus jeweils einem Gas-Teilstrom und einem Flüssigkeits-Teilstrom zusammengefaßten Gemisch-Teilströmen.

Eine Vorrichtung dieser Art ist aus der DE-A-2731 279 bekannt. Diese bekannte Vorrichtung zur Aufteilung eines strömenden Flüssigkeits-Gas-Gemisches in mehrere Teilströme mit vorgebbaren Verhältnissen von Flüssigkeits- zu Gasmassenstrom hat sich in der Praxis bewährt.

Aufgabe der vorliegenden Erfindung ist es, die bekannte Vorrichtung dahingehend zu verbessern, daß die Trennung der Phasen des Gemisches auch bei sehr kompakter und in der Gestaltung freier Konstruktion gegeben ist. Insbesondere soll auch erreicht werden, daß die Zahl der Teilströme bei gleichbleibender Baugröße wesentlich erhöht werden kann.

Gelöst wird diese Aufgabe nach der Erfindung dadurch, daß in der Trennraumanordnung zumindest eine im Strömungsweg des Flüssigkeits-Gas-Gemisches angeordnete, aus einer Vielzahl von Prallflächenelementen bestehende Einheit zum Impulsabbau des Flüssigkeits-Gas-Gemisches vorgesehen ist.

Die Verwendung einer derartigen Impulsabbaueinheit führt zu einer überraschend wirksamen Beruhigung der Strömungsvorgänge innerhalb der Trennraumanordnung und dadurch zu einer schnellen und vollständigen Trennung von Flüssigkeit und Gas bzw. Dampf, wobei ganz wesentlich ist, daß diese Vorgänge nicht mit einer irgendwie störenden Erhöhung des Strömungswiderstandes erkauft werden müssen.

Vorzugsweise sind die Prallflächenelemente innerhalb der Impulsabbaueinheit in Wirrlage angeordnet, wobei Wirrlagen-Prallflächenelemente vorzugsweise von den Bestandteilen eines Wirrfasergeflechts, eines Drahtgeflechts, einem Block aus Stahlwolle oder dergleichen oder aus einem offenporigen Schaumstoff bestehen können.

Gemeinsam ist all diesen Ausführungsvarianten der lmpulsabbaueinheit die hohe Wirksamkeit bei gleichzeitig vorhandener Einfachheit, so daß sich durch die Verwendung einer derartigen Impulsabbaueinheit keine wesentlichen Mehrkosten ergeben, sondern vielmehr durch diese lmpufsabbaueinheit die Voraussetzung für den Bau besonders kostengünstiger Trennraumanordnungen geschaffen wird.

Gemäß vorteilhafter Ausführungsformen der Vorrichtung nach der Erfindung folgen in Strömungsrichtung des eintretenden Flüssigkeits-Gas-Gemisches zumindest zwei verschiedene. die Impulsabbaueinheit bildende Prallflächenmaterialen aufeinander, wobei die Dichte des die jeweilige Impulsabbaueinheit bildenden Materials in Strömungsrichtung des eintretenden Flüssigkeits-Gas-Gemisches vorzugsweise zunimmt.

Durch gezielte Wahl des für die Impulsabbaueinheit verwendeten Materials und/oder durch Einstellung bestimmter Dichteverteilungen innerhalb des die Impulsabbaueinheit bildenden Materials läßt sich ein gezielter, gegebenenfalls speziellen Bedingungen Rechnung tragender Impulsabbau erreichen, und zwar mit überraschend kleinvolumigen Einheiten.

Zweckmäßigerweise wird das die Impulsabbaueinheit bildende Material in einer Halterung fixiert, die zumindest teilweise gitter- oder lochblechartig ausgebildet ist und in der sich die Fixierung des Materials durch seine Eigenelastizität ergibt. So verkrallt sich beispielsweise im Falle der Verwendung von Stahlwolle das Material derart in den Öffnungen der Halterung, daß keinerlei zusätzliche Halteelemente erforderlich sind.

Bevorzugt ist das Zusammentreffen der Impulsabbaueinheit und der Zuführleitung mit einer Querschnittserweiterung verbunden. Dabei kann diese Querschnittserweiterung in Strömungsrichtung vor oder im Bereich der Impulsabbaueinheit liegen.

Die Impulsabbaueinheit besteht vorteilhafterweise aus einem zylindrischen Block, der in einem zumindest radial durchlässigen Korb gehaltert ist, einem ringzylindrischen Block oder auch einer Kombination derartiger Blöcke. Durch die weitgehende Freiheit in der konkreten Formgestaltung der Impulsabbaueinheit läßt sich eine problemfreie Anpassung an unterschiedliche Trennraumanordnungen erzielen. Eine Trennraumanordnung weist dabei einen Verteilraum mit einem Flüssigkeitsbereich und einem darüberliegenden Gasbereich auf, wobei die Höhe der im Verteilraum angeordneten Impulsabbaueinheit bevorzugt derart gewählt wird, daß der Flüssigkeitsspiegel innerhalb der Impulsabbaueinheit gelegen ist. Dadurch läßt sich ein besonders ruhiger Flüssigkeitsspiegel erzielen, weil die ankommende Flüssigkeit innerhalb der Impulsabbaueinheit mit geringer Geschwindigkeit in den Flüssigkeitsbereich eintritt.

Gemäß einer Ausführungsvariante der Erfindung, die sich insbesondere für Vorrichtungen mit einer besonders großen Anzahl von Abführleitungen eignet, ist dem Verteilraum der Trennanordnung ein bezüglich der Zuführleitung eine Querschnittserweiterung erbringender Einlaßraum mit einer Impulsabbaueinheit vorgeschaltet, der sowohl gas- als auch flüssigkeitsseitig mit dem Verteilraum verbunden ist. Der Einlaßraum ist dabei zweckmäßigerweise höhengleich oder oberhalb des Verteilraums angeordnet. und die beiden Räume stehen über die Impulsabbaueinheit miteinander in Verbindung.

Die Erfindung wird nachfolgend anhand von Ausführungsbeispielen unter Bezugnahme auf die Zeichnung näher erläutert ; in der Zeichnung zeigt :
Figur 1 eine schematische Darstellung einer ersten Ausführungsform einer Vorrichtung nach der Erfindung, mittels der ein in einer Kälteanlage vorkommendes Gemisch von Kältemittel und Kältedampf gleichmäßig auf mehrere Teilströme verteilt werden kann, und
Figur 2 eine ebenfalls schematische Darstellung einer weiteren Ausführungsform der Erfindung.
Nach Fig. 1 wird über eine Rohrleitung 14 von unten in eine Trennanordnung 10 ein Flüssigkeits-Dampfgemisch eingeblasen, wobei der Dampfgehalt etwa 0,15 bis 0,40 beträgt. Dieses Flüssigkeits-Gas-Gemisch muß in Teilströme aufgeteilt werden, die jeweils ein vorgebbares Verhältnis von Flüssigkeits- zu Gasmassenstrom besitzen.

In die Trennraumanordnung 10 erstrecken sich ebenfalls von unten mehrere Abführleitungen 20, die untereinander höhengleich angeordnet sind. Diese Abführleitungen 20 sind oben offen und weisen außerdem achsparallele Schlitze 21 auf.

Die Zuführleitung 14 ist von einer Impulsabbaueinheit 11 umgeben, die als zylindrischer Block ausgebildet ist und in einer Halterung 12 eine Vielzahl von Prallflächenelementen 23 aufweist. Diese Prallflächenelemente sind in Wirrlage angeordnet, was zur Folge hat, daß die von dem durch die Leitung 14 eintretenden Dampf mitgerissenen Flüssigkeitsteilchen auf diese Elemente auftreffen, dabei ihren Bewegungsimpuls verlieren und durch Zerteilung sowie Mehrfachumlenkung direkt in die Flüssigkeitsvorlage 17 gelangen, deren Pegel mit 22 gekennzeichnet ist.

Der von der Flüssigkeit getrennte Dampf- bzw. Gasanteil des zuströmenden Gemisches gelangt in den Gasbereich 18, der praktisch frei von Flüssigkeitsspritzern oder Schaumbildung ist.

Während des Betriebs tritt in die Abführleitungen 20 Gas bzw. Dampf über die oben offenen Enden der Rohre sowie auch über Schlitze 21 Gas bzw. Dampf ein, und dieser Gas- bzw. Dampfstrom nimmt im Bereich der Flüssigkeitsvorlage 17 eine definierte Menge an Flüssigkeit mit, die über die Schlitze 21 in die Abführrohre eintritt.

Da sich die Mündung 13 des Zuführrohres 14 oberhalb des Flüssigkeitsspiegels 22 und innerhalb der Impulsabbaueinheit 11 befindet, stellt sich ein überraschend ruhiger Flüssigkeitsspiegel auch bei stark schwankender Zuführung des Flüssigkeits-Gas-Gemisches ein, was Ausdruck einer optimalen Trennung der flüssigen Phase von der gasförmigen Phase ist und zur Folge hat, daß eine sehr gleichmäßige Aufteilung des Flüssigkeits-Gas-Gemisches in einzelne Gemisch-Teilströme gewährleistet werden kann.

Bei der in Fig. 2 gezeigten Ausführungsform der Erfindung ist in einer zylindrischen Trennraumanordung 10 ein Zuführrohr 14 für das Flüssigkeits-Dampf-Gemisch zentrisch durch die untere Bodenwand geführt, und der im zylindrischen Behälter liegende Rohrstutzen erstreckt sich bis in den Bereich der oberen Deckenwand 24 und geht unmittelbar in eine schirmartig ausgebildete Querwand 25 über. Diese Querwand 25 bildet zusammen mit der Deckenwand 24 einen Einlaßraum 19 sowie eine radiale Strömungsführung, die verhindert, daß die flüssige Phase unmittelbar nach unten in den Flüssigkeitsvorrat 17 fallen und dort zu unerwünschter Verwirbelung und Blasenbildung führen kann, bzw. in die oberen Gaseintrittsöffnungen gelangt und so zu ungleichmäßiger Verteilung führt.

Im Bereich des Übergangs vom Rohr 14 zu der sich in Radialrichtung erstreckenden Strömungsführung ist eine Impulsabbaueinheit 11 vorgesehen, die beispielsweise aus einem pfropfenartigen Gebilde aus nichtrostender Stahlwolle besteht.

Diese Impulsabbaueinheit 11 bewirkt, daß das mit unterschiedlicher und zum Teil sehr hoher Strömungsgeschwindigkeit ankommende Flüssigkeits-Dampf-Gemisch beruhigt und vergleichmäßigt wird und bereits unter weitgehender Phasentrennung radial nach außen strömt, wobei die flüssige Phase beim Verlassen des Führungsbereichs längs der Wandung des Behälters nach unten strömt und dabei in eine weitere, ringzylindrisch ausgebildete und an der Behälterwandung anliegende Impulsabbaueinheit 11' gelangt. Die gasförmige Phase strömt unter scharfer Umlenkung radial nach innen zu den dort benachbart dem Zuführstutzen angeordneten Abführleitungen 20.

Die offenen freien Enden der Abführleitungen 20 liegen vorzugsweise etwas höher als der äußere Schirmrand, was dazu beiträgt, daß praktisch keinerlei Flüssigkeit in diese Gas-Eintrittsöffnungen mitgenommen werden kann.

In den Abführleitungen 20 sind in unterschiedlichen Höhen angebrachte und vorzugsweise mit zunehmender Höhenlage einen größeren Öffnungsquerschnitt aufweisenden Bohrungen 26 vorgesehen. Anstelle dieser Bohrungen kann auch ein schmaler, vorzugsweise achsparalleler Schlitz 21 vorgesehen sein. Anstelle eines einzigen Schlitzes können auch mehrere Teilschlitze Verwendung finden.

Die ringzylindrische lmpulsabbaueinheit 11' trägt auch dazu bei, daß die flüssige Phase sanft in den Flüssigkeitsvorrat 17 eingeleitet wird und damit ein für die Funktion ungünstiges Aufwühlen oder Aufwirbeln dieses Flüssigkeitsvorrats verhindert wird.

Dadurch bildet sich im Bereich der Abführleitungen, bzw. außerhalb der Impulsabbaueinheit 11' ein ruhiger Flüssigkeitsspiegel aus, der gewährleistet, daß die der bedeckten Fläche der Flüssigkeitsöffnungen entsprechende Flüssigkeitsmenge in die einzelnen Abführrohre20 gelangt und damit die vorgegebenen Verhältnisse von Flüssigkeits- zu Gasmassenstrom eingehalten werden.

## Patentansprüche

1. Vorrichtung zur Aufteilung eines strömenden Flüssigkeits-Gas-Gemisches in mehrere Teilströme mit vorgebbaren Verhältnissen von Flüssigkeits- zu Gasmassenstrom, bestehend aus einer einen Flüssigkeits (17)- und einen Gasbereich (18) aufweisenden Trennraumanordnung (10) mit zumindest einer Zuführleitung (14) für das Gemisch und mehreren, Mündungen im Gas (18)- und/oder Flüssigkeitsbereich (17) aufweisenden Abführleitungen (20) zur Bildung von aus jeweils einem Gas-Teilstrom und einem Flüssigkeits-Teilstrom zusammengefaßten Gemisch-Teilströmen, dadurch gekennzeichnet, daß in der Trennraumanordnung (10) zumindest eine im Strömungsweg des Flüssigkeits-Gas-Gemisches angeordnete, aus einer Vielzahl von Prallflächenelementen (23) bestehende Einheit (11) zum Impulsabbau des Flüssigkeits-Gas-Gemisches vorgesehen ist.

2. Vorrichtung nach Anspruch 1, dadurch gekennzeichnet, daß die Prallflächenelemente (23) innerhalb der Impulsabbaueinheit (11) in Wirrlage angeordnet sind.

3. Vorrichtung nach Anspruch 1 oder 2, dadurch gekennzeichnet, daß die Impulsabbaueinheit (11) aus einem Wirrfasergeflecht besteht.

4. Vorrichtung nach Anspruch 1 oder 2, dadurch gekennzeichnet, daß die Impulsabbaueinheit (11) aus einem Drahtgeflecht besteht.

5. Vorrichtung nach Anspruch 1 oder 2, dadurch gekennzeichnet, daß die Impulsabbaueinheit (11) aus Stahlwolle, insbesondere nichtrostender Stahlwolle oder dergl. besteht.

6. Vorrichtung nach Anspruch 1 oder 2, dadurch gekennzeichnet, daß die Impulsabbaueinheit (11) aus einem offenporigen Schaumstoff besteht.

7. Vorrichtung nach einem oder mehreren der vorhergehenden Ansprüche, dadurch gekennzeichnet, daß in Strömungsrichtung des eintretenden Flüssigkeits-Gas-Gemisches zumindest zwei verschiedene, die Impulsabbaueinheit (11) bildende Prallflächenmaterialien aufeinanderfotgen.

&. Vorrichtung nach einem oder mehreren der vorhergehenden Ansprüche, dadurch gekennzeichnet, daß die Dichte des die Impulsabbaueinheit (11) bildenden Materials in Strömungsrichtung des eintretenden Flüssigkeits-Gas-Gemisches zunimmt.

9. Vorrichtung nach einem oder mehreren der vorhergehenden Ansprüche, dadurch gekennzeichnet, daß das die Impulsabbaueinheit (11) bildende Material durch seine Eigenelastizität in einer Halterung (12) fixiert ist.

1Q. Vorrichtung nach Anspruch 9, dadurch gekennzeichnet. daß die Halterung (12) zumindest teilweise gitter- oder lochblechartig ausgebildet ist.

11. Vorrichtung nach einem oder mehreren der vorhergehenden Ansprüche, dadurch gekennzeichnet, daß zwischen der Mündung (13) de Zuführleitung (14) für das Flüssigkeits-Gas-Gemisch und der Impulsabbaueinheit (11, 11a) im Strömungsweg dieses Gemisches eine Querschnittserweiterung (25) vorgesehen ist.

12. Vorrichtung nach einem oder mehreren der Ansprüche 1 bis 10, dadurch gekennzeichnet, daß die Zuführleitung (14) für das Flüssigkeits-Gas-Gemisch unter gleichzeitiger Querschnittserweiterung im Bereich der Impulsabbaueinheit (11) mündet.

13. Vorrichtung nach Anspruch 12, dadurch gekennzeichnet, daß die Mündung der Zuführleitung (14) für das Flüssigkeits-Gas-Gemisch innerhalb der Impulsabbaueinheit (11) gelegen ist.

14. Vorrichtung nach einem der vorhergehenden Ansprüche, dadurch gekennzeichnet, daß die Impulsabbaueinheit (11) aus einem zylindrischen, in einem zumindest radial durchlässigen Korb gehalterten Block besteht.

15. Vorrichtung nach einem oder mehreren der Ansprüche 1 bis 13, dadurch gekennzeichnet, daß die Impulsabbaueinheit (11a) aus einem ringzylindrischen Block besteht.

16. Vorrichtung nach einem oder mehreren der Vorhergehenden Ansprüche, dadurch gekennzeichnet, daß die Trennraumanordnung (10) einen Verteilraum mit einem Flüssigkeitsbereich (17) und einem darüberliegenden Gasbereich (18) aufweist, und daß die Höhe der in diesem Verteilraum angeordneten Impulsabbaueinheit (11) derart gewählt ist, daß der Flüssigkeitsspiegel innerhalb der Impulsabbaueinheit (11) gelegen ist.

17. Vorrichtung nach einem oder mehreren der vorhergehenden Ansprüche, dadurch gekennzeichnet, daß dem Verteilraum der Trennraumanordnung (10) ein bezüglich der Zuführleitung (14) eine Querschnittserweiterung erbringender Einlaßraum (19) mit einer Impulsabbaueinheit (11) vorgeschaltet ist, der sowohl gas- als auch flüssigkeitsseitig mit dem Verteilraum verbunden ist.

18. Vorrichtung nach Anspruch 17, dadurch gekennzeichnet, daß der Einlaßraum (19) oberhalb des Verteilraums angeordnet ist und daß die beiden Räume über die Impulsabbaueinheit (11) miteinander in Verbindung stehen.

19. Vorrichtung nach einem oder mehreren der vorhergehenden Ansprüche, dadurch gekennzeichnet, daß die Mündung (13) der Zuführleitung (14) über dem sich einstellenden Flüssigkeitsspiegel im Verteilraum gelegen ist.

## Claims

1. Apparatus for dividing a stream of liquid/gas mixture into several partial streams with predeterminable mass flow ratios of liquid to gas, the apparatus comprising a separating chamber arrangement (10) having a liquid region (17) and a gas region (18) with at least one supply line (14) for the mixture and a plurality of discharge lines (20) having openings in the gas region (18) and/or in the liquid region (17) for forming partial streams of mixture each consisting of a partial stream of gas and a partial stream of liquid, characterized in that there is provided, in the separating chamber arrangement (10) at least one unit (11) arranged in the flow path of the liquid gas mixture and consisting of a plurality of impact surface elements for pulse reduction of the liquid gas mixture.

2. Apparatus in accordance with claim 1, characterized in that the impact surface elements (23) are arranged in random positions within the pulse reduction unit (11).

3. Apparatus in accordance with claim 1 or claim 2, characterized in that the pulse reduction unit (11) comprises a tangled fiber mesh.

4. Apparatus in accordance with claim 1 or claim 2, characterized in that the pulse reduction unit (11) consists of a wire mesh.

5. Apparatus in accordance with claim 1 or claim 2, characterized in that the pulse reduction unit (11) consists of steel wool, in particular non- rusting steel wall or the like.

6. Apparatus in accordance with claim 1 oder claim 2, characterized in that the pulse reduction unit (11) consists of an open-pored foam material.

7. Apparatus in accordance with one or more of the preceding claims, characterized in that at least two different impact surface materials forming the pulse reduction unit follow one another in the flow direction of the entering liquid/gas mixture.

8. Apparatus in accordance with one or more of the preceding claims, characterized in that the density of the material forming the pulse reduction unit (11) increases in the flow direction of the entering liquid gas mixture.

9. Apparatus in accordance with one or more of the preceding claims, characterized in that the material forming the pulse reduction unit (11) is fixed in a holder (12) by its inherent resilience.

10. Apparatus in accordance with claim 9, characterized in that the holder (12) is at least partly formed in the manner of a sheet metal grid or of perforated sheet metal.

11. Apparatus in accordance with one or more of the preceding claims, characterized in that an increase in cross-section (25) is provided between the opening (13) of the supply line (14) for the liquid gas mixture and the pulse reduction unit (11, 11a) in the flow path of this mixture.

12. Apparatus in accordance with one or more of the claims 1 to 10, characterized in that the supply line (14) for the liquid/gas mixture opens with a simultaneous increase in cross-section into the region of the pulse reduction unit (11).

13. Apparatus in accordance with claim 12, characterized in that the opening of the supply line for the liquid gas mixture is disposed within the pulse reduction unit (11).

14. Apparatus in accordance with one of the preceding claims, characterized in that the pulse reduction unit (11) consists of a cylindrical block held in a basket which is at least permeable in the radial direction.

15. Apparatus in accordance with one or more of the claims 1 to 13, characterized in that the pulse reduction unit (11a) consists of a circular cylindrical block.

16. Apparatus in accordance with one or more of the preceding claims, characterized in that the separating chamber arrangement (10) has a distribution chamber with a liquid region (17) and a gas region (18) lying above it; and in that the height of the pulse reduction unit arranged in this distribution chamber is selected so that the liquid level is disposed within the pulse reduction unit (11).

17. Apparatus in accordance with one or more of the preceding claims, characterized in that an inlet chamber (19) with a pulse reduction unit (11) and having a cross-sectional increase relative to the supply line (14) precedes the distribution chamber of the separating chamber arrangement (10), and is connected with the distribution chamber both on the gas side and on the liquid side.

18. Apparatus in accordance with claim 17, characterized in that the inlet chamber (19) is arranged above the distribution chamber ; and in that the two chambers communicate with one another via the pulse reduction unit.

19. Apparatus in accordance with one or more of the preceding claims, characterized in that the opening (13) of the supply line (14) is disposed above the liquid level which arises in the distribution chamber.

## Revendications

1. Dispositif pour diviser un mélange liquide-gaz s'écoulant, en plusieurs courants partiels avec des rapports prédéterminables entre le courant de liquide et celui de gaz, constitué par un agencement de volume de séparation (10) présentant une zone à liquide (7) et une zone à gaz (18), avec au moins une conduite amenée (14) pour le mélange et plusieurs conduites d'évacuation (20) présentant des embouchures dans la zone à gaz (18) et/ou à liquide (17) pour former des courants partiels mélangés réunis chacun à partir d'un courant partiel de gaz et un courant partiel de liquide, caractérisé en ce que dans l'agencement de volume de séparation (10) est prévue au moins une unité (11) disposée dans le parcours d'écoulement du mélange liquide-gaz, constituée par une multiplicité d'éléments de surfaces de rebondissement (23), pour l'atténuation des impulsions du mélange liquide-gaz.

2. Dispositif suivant la revendication 1, caractérisé en ce que les éléments de surfaces de rebondissement (23) de l'unité d'atténuation d'impulsions (11) sont agencés en position désordonnée.

3. Dispositif suivant la revendication 1 ou 2, caractérisé en ce que l'unité d'atténuation d'impulsions (11) est constituée par un entrelacement de fibres désordonnées.

4. Dispositif suivant la revendication 1 ou 2, caractérisé en ce que l'unité d'atténuation d'impulsions (11) est constituée par un entrelacement de fils métalliques.

5. Dispositif suivant la revendication 1 ou 2. caractérisé en ce que l'unité d'atténuation d'impulsions (11) est constituée par de la laine d'acier, en particulier de la laine d'acier inoxydable ou analogue.

6. Dispositif suivant la revendication 1 ou 2, caractérisé en ce que l'unité d'atténuation d'impulsions (11) est constituée par une matière en mousse à pores ouverts.

7. Dispositif suivant une ou plusieurs des revendications précédentes, caractérisé en ce que dans le sens d'écoulement du mélange liquide-gaz incident se succèdent au moins deux matériaux de surfaces de rebondissement différents formant l'unité d'atténuation d'impulsions (11).

8. Dispositif suivant une ou plusieurs des revendications précédentes, caractérisé en ce que la densité de la matière formant l'unité d'atténuation d'impulsions (11) croît dans le sens d'écoulement du mélange liquide-gaz incident.

9. Dispositif suivant une ou plusieurs des revendications précédentes, caractérisé en ce que la matière formant l'unité d'atténuation d'impulsions (11) est immobilisée grâce à son élasticité propre dans un support (12).

10. Dispositif suivant la revendication 9, caractérisé en ce que le support (12) est réalisé au moins partiellement en forme de grillage ou tôle perforée.

11. Dispositif suivant une ou plusieurs des revendications précédentes, caractérisé en ce qu'entre l'embouchure (13) de la conduite d'amenée (14) pour le mélange liquide-gaz et l'unité d'atténuation d'impulsions (11, 11a), un élargissement de section transversale (25) est prévu dans le sens d'écoulement de ce mélange.

12. Dispositif suivant une ou plusieurs des revendications 1 à 10, caractérisé en ce que la conduite d'amenée (14) pour le mélange liquide-gaz débouche, avec simultanément un élargissement de la section transversale, dans la zone de l'unité d'atténuation d'impulsions (11).

13. Dispositif suivant la revendication 12, caractérisé en ce que l'embouchure de la conduite d'amenée (14) pour le mélange liquide-gaz est située à l'intérieur de l'unité d'atténuation d'impulsions (11).

14. Dispositif suivant une des revendications précédentes, caractérisé en ce que l'unité d'atténuation d'impulsions (11) est constituée par un bloc cylindrique maintenu dans une corbeille perméable au moins radialement.

15. Dispositif suivant une ou plusieurs des revendications 1 à 13, caractérisé en ce que l'unité d'atténuation d'impulsions (11a) est constituée par un bloc cylindrique annulaire.

16. Dispositif suivant une ou plusieurs des revendications précédentes, caractérisé en ce que l'agencement de volume de séparation (10) présente un volume répartiteur avec une zone à liquide (17) et une zone à gaz sus-jacente (18), et en ce que la hauteur de l'unité d'atténuation d'impulsions (11) agencée dans ce volume répartiteur est choisie de telle sorte que le niveau de liquide soit situé à l'intérieur de l'unité d'atténuation d'impulsions (11).

17. Dispositif suivant une ou plusieurs des revendications précédentes, caractérisé en ce que le volume répartiteur de l'agencement de volume de séparation (10) est précédé par un volume d'admission (19) apportant un élargissement de section transversale par rapport à la conduite d'amenée (14), avec une unité d'atténuation d'impulsions (11), qui est relié côté gaz aussi bien que côté liquide au volume répartiteur..

18. Dispositif suivant la revendication 17, caractérisé en ce que le volume d'admission (19) est agencé au-dessus du volume répartiteur et en ce que les deux volumes se trouvent en liaison mutuelle au-dessus de l'unité d'atténuation d'impulsions (11).

19. Dispositif suivant une ou plusieurs des revendications précédentes, caractérisé en ce que l'embouchure (13) de la conduite d'amenée (14) est située au-dessus du niveau de liquide s'établissant dans le volume répartiteur.
